# EUROPÄISCHE PATENTSCHRIFT

(11) **EP 3 371 400 B1**
(45) Veröffentlichungstag und Bekanntmachung des Hinweises auf die Patenterteilung: **15.04.2020**
(21) Anmeldenummer: 16791361.5
(22) Anmeldetag: 31.10.2016
(51) Int. Cl.: E05D 13/00

(54) **FAHRZEUGAUFBAU**
VEHICLE BODY
CARROSSERIE DE VÉHICULE

(30) Priorität: 03.11.2015 DE 202015105844 U
(43) Veröffentlichungstag der Anmeldung: 12.09.2018
(73) Patentinhaber: WIHAG Fahrzeugbausysteme GmbH, 33602 Bielefeld (DE)
(72) Erfinder: KOTTKAMP, Uwe, 32312 Lübbecke (DE)
(74) Vertreter: Dantz, Jan Henning
(86) Internationale Anmeldenummer: PCT/EP2016/076215
(87) Internationale Veröffentlichungsnummer: WO 2017/076799

(56) Entgegenhaltungen:
- EP-A1- 0 803 626
- EP-A1- 1 832 702
- EP-A1- 2 669 456
- DE-U1- 20 119 594
- US-A1- 2006 185 800

## Beschreibung

Die vorliegende Erfindung betrifft einen Fahrzeugaufbau, insbesondere für LKWs, nach dem Oberbegriff des Anspruchs 1.

Die DE 39 41 084 C2 offenbart eine Federbruchsicherung für Torwellen von Sektionaltoren, bei der mit einer Torwelle eine Blockierplatte verbunden ist, die verteilt angeordnete Aufnahmebohrungen für einen Sperrbolzen aufweist. Der Sperrbolzen ist radial verschieblich zur Torwelle in einer Halteplatte gelagert und kann bei Auslösung in die Radialsackbohrungen des Sperrrades eingreifen, um die Torwelle anzuhalten. Eine solche Federbruchsicherung kann bei Sektionaltoren für Garagen eingesetzt werden, eignet sich allerdings nicht für einen Fahrzeugaufbau, beispielsweise bei LKWs. Bei Fahrzeugaufbauten besteht das Problem, dass diese Witterungseinflüssen und einer Verschmutzung ausgesetzt sind, so dass Sacklochbohrungen leicht verstopfen können. Zudem besteht bei Fahrzeugaufbauten die Notwendigkeit, die Funktionalität einer Federbruchsicherung in sehr kompakter Bauweise auszuführen, damit das Ladevolumen und eine Öffnung zur Ladefläche nicht beschränkt werden.

In der US 2006/0185800 A1 ist eine Bremsvorrichtung für ein Garagentor offenbart, die bei Beschädigung einer Ausgleichsfeder das Garagentor festsetzen kann. Hierfür ist ein schwenkbarer Sperrhebel vorgesehen, der in Schlitze eines Sperrrades einfügbat ist.

Die EP 803 626 A1 offenbart eine Hubvorrichtung für eine vertikal bewegliches Tor, mit einem angetriebenen Aufroller der über ein Zwischenelement mit einem Motor gekoppelt ist. Das Zwischenelement ist mit einem bestimmten Drehspiel an einer festen Halterung des Aufrollers befestigt und eine eine Sperrklinke ist nahe dem Aufroller angeordnet, um in eine bestimmte Position schwenken zu können, in der sie mit einem Anschlag des Aufrollers zusammenwirkt, wenn sich das Zwischenelement infolge eines Ausfalls der Rückhalteeinrichtung des Tors dreht.

Es ist daher Aufgabe der vorliegenden Erfindung, einen Fahrzeugaufbau mit einem Sektionaltor zu schaffen, bei dem eine zuverlässig und kompakt aufgebaute Federbruchsicherung vorgesehen ist.

Diese Aufgabe wird mit einem Fahrzeugaufbau mit den Merkmalen des Anspruches 1 gelöst.

Der erfindungsgemäße Fahrzeugaufbau umfasst ein Sektionaltor, bei dem an einer Federwelle eine Federbruchsicherung vorgesehen ist, die ein mit der Federwelle verbundenes Ritzel und einen verschwenkbaren vorgespannten Sperrhebel aufweist, der zum Sperren einer Drehbewegung der Feder in Eingriff mit dem Ritzel bringbar ist, wobei ein Ende der Feder an einem Adapter gehalten ist, der verschwenkbar an einem Halter gehalten ist und in einer durch die Feder vorgespannten Position den Sperrhebel außer Eingriff von dem Ritzel hält und bei einem Bruch der Feder den Sperrhebel freigibt, damit dieser in Eingriff mit dem Ritzel bringbar ist. Dadurch kann eine mechanisch zuverlässige Festsetzung der Federwelle und des Sektionaltores bei einem Bruch der Feder erfolgen, da der Adapter von einer Position, in der der Sperrhebel blockiert ist, verschwenkt werden kann, um den Sperrhebel in Eingriff mit dem Ritzel zu bringen, so dass aufgrund einer Spannfeder der Sperrhebel zuverlässig für ein Festsetzen der Federwelle sorgt. Diese mechanische Lösung kann auch bei erheblichen Vibrationen während eines Fahrbetriebes zuverlässig das Sektionaltor festsetzen, auch wenn im Betrieb die Bauteile Witterungseinflüssen und einer Verschmutzung ausgesetzt sind. Zudem kann die Federbruchsicherung in besonders kompakter Bauweise ausgebildet sein.

Erfindungsgemäß weist der Adapter eine Öffnung auf, in der das Ritzel aufgenommen ist. Dadurch können das Ritzel und der Adapter in Längsrichtung der Federwelle gesehen im Wesentlichen in der gleichen Ebene angeordnet sein. Für eine zuverlässige Lagerung des Adapters weist dieser zwei bogenförmige Langlöcher auf, in die zur Lagerung des Adapters jeweils ein Bolzen eingefügt ist. Dann kann der Adapter von einer ersten Position, in der der Sperrhebel blockiert ist, in eine Freigabeposition gedreht werden, in der der Sperrhebel in Eingriff mit dem Ritzel gelangt.

Für eine einfache Fixierung der Federbruchsicherung kann ein Halter winkelförmig ausgebildet sein, wobei ein erster Abschnitt des Halters an einem oberen Paneel des Fahrzeugaufbaus festgelegt ist.

Der Halter ist in einem mittleren Bereich der Federwelle angeordnet sein und weist an eine Durchführung für die Federwelle auf. Dadurch kann eine Federwelle mit nur einer einzigen Federbruchsicherung festgelegt werden, auch wenn an beiden Enden der Federwelle durch Seiltrommeln Torsionskräfte aufgebracht werden.

In einer weiteren Ausgestaltung der Erfindung weist das Ritzel eine Öffnung zur Durchführung der Federwelle auf, so dass das Ritzel und gegebenenfalls der Adapter unverlierbar an der Federwelle gehalten sind.

Für einen besonders kompakten Aufbau ist der Sperrhebel in einer Aufnahme zwischen dem Adapter und einem Abschnitt des Halters angeordnet. Der Sperrhebel kann dabei an einer Achse an dem Abschnitt des Halters drehbar gelagert sein und durch eine Spannfeder zu dem Ritzel hin vorgespannt sein. Dadurch kann die Federbruchsicherung an dem Halter vormontiert werden.

Vorzugsweise ist die Federwelle an gegenüberliegenden Seiten mit einer Seiltrommel zum Hochziehen der Paneele des Sektionaltores verbunden. Bei einem Eingriff des Sperrhebels in das Ritzel kann vorzugsweise die Federwelle in eine Richtung noch gedreht werden, um die Paneele hochzuziehen. In die gegenüberliegende Richtung ist die Federwelle durch den Sperrhebel gesperrt.

Die Erfindung wird nachfolgend anhand eines Ausführungsbeispiels mit Bezug auf die beigefügten Zeichnungen näher erläutert. Es zeigen:
- Figur 1: eine Ansicht auf eine Sektionaltor an einem Fahrzeugaufbau;
- Figur 2: eine perspektivische Explosionsdarstellung des Sektionaltores der Figur 1;
- Figur 3: eine Seitenansicht auf das Sektionaltor der Figur 1;
- Figur 4: eine Ansicht der Federwelle des Sektionaltores der Figur 1;
- Figuren 5A bis 5C: mehrere Ansichten einer Federbruchsicherung an der Federwelle der Figur 4, und
- Figur 6: eine perspektivische Explosionsdarstellung der Federbruchsicherung der Figur 5.

Ein nicht näher dargestellter Fahrzeugaufbau, beispielsweise bei einem LKW, umfasst einen Laderaum, der rückseitig durch ein Sektionaltor 1 verschlossen ist. Die übrigen Bestandteile des Fahrzeugaufbaus, die Seitenwände, die Decke sowie der Boden sind hier zur vereinfachten Darstellung weggelassen worden.

Das Sektionaltor 1 umfasst mehrere verschwenkbar aneinander gelagerte Paneele 2, die an gegenüberliegenden Seiten über Laufteile 3 geführt sind. Wie der Figur 2 entnehmbar ist, ist jedes Laufteil 3 mit einem Lager versehen, in das eine Achse 4 mit einer Rolle 5 eingesteckt ist. Die Rollen 5 der Laufteile 3 dienen zur Führung der Paneele 2 entlang einer Führung, die eine vertikale Führungsschiene 6 und eine horizontale Führungsschiene 70 aufweist, die über einen bogenförmigen Abschnitt 8 miteinander verbunden sind. In Figur 3 ist die Führung der vertikalen Führungsschiene 6 und der oberen horizontalen Führungsschiene 70 gezeigt, in der die Rollen 5 der Laufteile 3 geführt sind. Dadurch können die Paneele 2 des Sektionaltores von einer vertikalen Position, in der eine Öffnung verschlossen wird, in eine horizontale Position im oberen Bereich des Fahrzeugaufbaus verfahren werden, um eine Ladeöffnung freizugeben.

Zum Bewegen der Paneele 2 ist an einem oberen starren Paneel 12 eine Federwelle 7 montiert, die an gegenüberliegenden Seiten mit einer Seiltrommel 15 verbunden ist. Auf die Seiltrommel 15 ist ein Seil 40 aufgewickelt (Figur 2), das an dem untersten Paneel 2 über eine Seilankerplatte 41 fixiert ist, so dass durch Drehen der Seiltrommel 15 das Sektionaltor hochgezogen werden kann.

Um das Hochziehen des Sektionaltores mechanisch zu unterstützen, ist an der Federwelle 7 eine Feder 10 vorgesehen, wobei über die Länge der Federwelle 7 verteilt auch mehrere Federn 10 vorgesehen werden können. Die Feder 10 ist als Torsionsfeder ausgebildet und in einem mittleren Bereich der Federwelle 7 angeordnet. Dabei ist ein Ende der Feder 10 an einem Halter 11 festgelegt, der an dem Paneel 12 fixiert ist. Das gegenüberliegende Ende der Feder 10 ist an einer Federbruchsicherung 13 fixiert, die an einem Halter 14 angeordnet ist. Die Federwelle 7 ist benachbart zu den Seiltrommeln 15 über Lager 9 an dem obersten Paneel 12 fixiert.

In den Figuren 5A bis 5C ist die Federbruchsicherung 13 gezeigt. Die Federbruchsicherung 13 ist an einem winkelförmigen Halter 14 gehalten, der mit einem ersten Abschnitt 24 an dem obersten Paneel 12 fixiert ist. An dem von den Paneel 12 hervorstehenden zweiten Abschnitt 25 ist ein Adapter 21 verschwenkbar gelagert, in dem ein Ritzel 16 aufgenommen ist. Das Ritzel 16 ist drehfest mit der Federwelle 7 verbunden und weist an seinem äußeren Umfang eine Vielzahl von Zähnen 17 auf, die winklig zur Radialen ausgerichtet sind und mit einer Sperrklinke 19 eines Sperrhebels 18 in Eingriff bringbar sind. Der Sperrhebel 18 ist an dem hervorstehenden Abschnitt 25 drehbar gelagert und über eine nicht dargestellte Feder zu dem Ritzel 16 hin vorgespannt.

An dem hervorstehenden Abschnitt 25 des Halters 14 ist eine Durchführung 26 für die Federwelle 7 ausgebildet, so dass die Federwelle durch eine Öffnung 27 und die Durchführung 26 durchgeführt ist.

Der Adapter 21 weist eine Öffnung 28 auf, in der das Ritzel 16 eingefügt ist. An gegenüberliegenden Seiten des Adapters 21 sind bogenförmige Langlöcher 22 ausgespart, in die ein Bolzen 33 zur verschwenkbaren Lagerung des Adapters 21 eingefügt sind. Ein Ende der Feder 10 ist an dem Adapter 21 festgelegt, so dass dieser sich in einer Sperrposition befindet, in der der Sperrhebel 18 außer Eingriff von dem Ritzel 16 gehalten ist. Falls die Feder 10 bricht, wird keine Kraft mehr auf den Adapter 21 ausgeübt, so dass dieser relativ zu dem Halter 14 verschwenken kann, so dass der Sperrhebel 18 durch die Kraft einer Spannfeder in Eingriff mit dem Ritzel 16 gelangt, so dass das Ritzel 16 gegen eine Drehung in eine erste Richtung gesperrt ist, aber in eine gegenüberliegenden zweite Richtung gedreht werden kann. Dadurch wird ein Herabfallen der Paneele 2 des Sektionaltores 1 vermieden, während in die gegenüberliegende Richtung ein Anheben der Paneele 2 durch Drehen der Federwelle 7 möglich ist. Der Sperrhebel 18 verrastet dann jeweils an den Zähnen 17 des Ritzels 16.

In Figur 6 ist die Federbruchsicherung 13 in Detail dargestellt. Das Ritzel 16 ist in der Öffnung 28 des Adapters 21 aufgenommen und weist Mittel zur drehfesten Fixierung der Federwelle 7 auf, insbesondere mittels Schrauben oder Bolzen. Ferner ist erkennbar, dass der Adapter 21 benachbart zu der Öffnung 28 eine Aufnahme für den Sperrhebel 18 aufweist. Eine Seitenwand der Aufnahme bildet einen Anschlag 29 aus, der in der Sperrposition auf den Sperrhebel 18 wirkt, um diesen in einer Position außer Eingriff von dem Ritzel 16 zu halten. Der Sperrhebel 18 ist dabei zwischen einem Abschnitt 25 des Halters 14 und dem Adapter 21 geschützt aufgenommen.

Die Bolzen 33 sind hülsenförmig ausgebildet und werden an dem Abschnitt 25 über Schrauben 23 fixiert. Dadurch kann der Adapter 21 über die bogenförmigen Langlöcher 22 entlang der Bolzen 33 verschwenkt werden.

Der Sperrhebel 18 ist drehbar an dem Abschnitt 25 des Halters 14 gelagert, wobei hierfür eine Öffnung 34 in dem Sperrhebel 18 ausgebildet ist, in die Hülsen 20 und 31 eingefügt sind, die von einer Schraube 30 durchgriffen werden, die in eine Öffnung 32 des Abschnittes 25 eingefügt ist. Der Sperrhebel 18 kann somit um die durch die Hülsen 20 und 31 gebildete Achse verschwenkt werden und wird über eine hier nicht dargestellte Feder zu dem Ritzel 16 vorgespannt. Ein Abschnitt des Sperrhebels 18 liegt in der entsperrten Position an dem Anschlag 29 des Adapters an, und bei einem Verschwenken des Adapters 21 wird der Sperrhebel 18 zu dem Ritzel hin verschwenkt, so dass die Sperrklinke 19 in Eingriff mit den Zähnen 17 gelangt.

In dem dargestellten Ausführungsbeispiel ist nur eine Feder 10 entlang der Federwelle 7 angeordnet. Es ist auch möglich, mehrere Federn 10 entlang der Federwelle 7 zu positionieren, wobei dann an jeder Feder 10 eine Federbruchsicherung 13 gemäß den Figuren 5 und 6 vorgesehen werden kann.

### Bezugszeichenliste

- 1: Sektionaltor
- 2: Paneel
- 3: Laufteil
- 4: Achse
- 5: Rolle
- 6: Führungsschiene
- 7: Federwelle
- 8: Abschnitt
- 9: Lager
- 10: Feder
- 11: Halter
- 12: Paneel
- 13: Federbruchsicherung
- 14: Halter
- 15: Seiltrommel
- 16: Ritzel
- 17: Zahn
- 18: Sperrhebel
- 19: Sperrklinke
- 20: Hülse
- 21: Adapter
- 22: Langloch
- 23: Schraube
- 24: Abschnitt
- 25: Abschnitt
- 26: Durchführung
- 27: Öffnung
- 28: Öffnung
- 29: Anschlag
- 30: Schraube
- 31: Hülse
- 32: Öffnung
- 33: Bolzen
- 34: Öffnung
- 40: Seil
- 41: Seilankerplatte
- 70: Führungsschiene

## Patentansprüche

1. Fahrzeugaufbau, insbesondere für LKWs, mit einem Sektionaltor (1) und einem Laderaum, der an einer Öffnung durch das Sektionaltor (1) verschließbar ist, das eine Vielzahl verschwenkbar aneinander gelagerte Paneele (2) aufweist, die über einen Antrieb bewegbar sind, wobei mindestens eine Feder (10) an einer Federwelle (7) ein Anheben des Sektionaltores (1) unterstützt und eine Federbruchsicherung (13) zum Festsetzen des Sektionaltores (1) bei einem Bruch der Feder (10) vorgesehen ist, wobei die Federbruchsicherung (13) ein mit der Federwelle (7) verbundenes Ritzel (16) und einen verschwenkbaren vorgespannten Sperrhebel (18) aufweist, der zum Sperren einer Drehbewegung der Federwelle (7) in Eingriff mit dem Ritzel (16) bringbar ist, wobei ein Ende der Feder (10) an einem Adapter (21) der Federbruchsicherung (13) gehalten ist, der verschwenkbar an einem Halter (14) der Federbruchsicherung (13) gelagert ist und in einer durch die Feder (10) gespannten Position den Sperrhebel (18) außer Eingriff von dem Ritzel (16) hält und bei einem Bruch der Feder (10) den Sperrhebel (18) freigibt, damit dieser in Eingriff mit dem Ritzel (16) gelangt, **dadurch gekennzeichnet, dass** der Adapter (21) eine Öffnung (28) aufweist, in der das Ritzel (16) aufgenommen ist und der Adapter (21) zwei bogenförmige Langlöcher (22) aufweist, in die zur Lagerung des Adapters (21) jeweils ein Bolzen (33) eingefügt ist, wobei der Sperrhebel (18) in einer Aufnahme zwischen dem Adapter (21) und einem Abschnitt (25) des Halters (14) angeordnet ist und der Halter (14) in einem mittleren Bereich der Federwelle (7) angeordnet ist und eine Durchführung (26) für die Federwelle (7) aufweist.

2. Fahrzeugaufbau nach Anspruch 1, **dadurch gekennzeichnet, dass** der Halter (14) winkelförmig ausgebildet ist und ein Abschnitt (24) des Halters (14) an einem oberen stationären Paneel (12) des Fahrzeugaufbaus festgelegt ist.

3. Fahrzeugaufbau nach Anspruch 1 oder 2, **dadurch gekennzeichnet, dass** das Ritzel (26) eine Öffnung (27) zur Durchführung der Federwelle (7) aufweist.

4. Fahrzeugaufbau nach einem der vorhergehenden Ansprüche, **dadurch gekennzeichnet, dass** die Federwelle (7) an gegenüberliegenden Seiten mit einer Seiltrommel (15) zum Hochziehen der Paneele (2) des Sektionaltores verbunden ist.

5. Fahrzeugaufbau nach einem der vorhergehenden Ansprüche, **dadurch gekennzeichnet, dass** bei einem Eingriff des Sperrhebels (18) in das Ritzel (16) das Ritzel (16) nur in eine Richtung zum Hochziehen der Paneele (2) drehbar ist.

## Claims

1. Vehicle body, in particular for trucks, having a sectional door (1) and a loading space which can be closed at an opening by the sectional door (1), which has a plurality of panels (2) which are mounted pivotably on one another and can be moved by means of a drive, wherein at least one spring (10) on a spring shaft (7) assists in lifting the sectional door (1), and a spring fracture safety device (13) is provided for arresting the sectional door (1) in the event that the spring (10) fractures, wherein the spring fracture safety device (13) has a pinion (16) connected to the spring shaft (7) and a pivotally pretensioned locking lever (18) which can be brought into engagement with the pinion (16) to block a rotational movement of the spring shaft (7), wherein one end of the spring (10) is held on an adapter (21) of the spring fracture safety device (13), which is pivotally mounted on a holder (14) of the spring fracture safety device (13) and, in a position tensioned by the spring (10), holds the locking lever (18) out of engagement with the pinion (16) and, in the event that the spring (10) fractures, releases the locking lever (18) so that said lever comes into engagement with the pinion (16), **characterized in that** the adapter (21) has an opening (28), in which the pinion (16) is accommodated and the adapter (21) has two arcuate slots (22) into each of which a bolt (33) is inserted for mounting the adapter (21), wherein the locking lever (18) is arranged in a receptacle between the adapter (21) and a section (25) of the holder (14), and the holder (14) is arranged in a central region of the spring shaft (7) and has a lead-through (26) for the spring shaft (7).

2. Vehicle body according to claim 1, **characterized in that** the holder (14) is formed angularly and a section (24) of the holder (14) is fixed to an upper stationary panel (12) of the vehicle body.

3. Vehicle body according to claim 1 or 2, **characterized in that** the pinion (26) has an opening (27) for the passage of the spring shaft (7).

4. Vehicle body according to one of the preceding claims, **characterized in that** the spring shaft (7) is connected on opposite sides to a cable drum (15) for pulling up the panels (2) of the sectional door.

5. Vehicle body according to one of the preceding claims, **characterized in that** when the locking lever (18) is engaged with the pinion (16), the pinion (16) is rotatable only in one direction for lifting the panels (2).

## Revendications

1. Superstructure de véhicule, en particulier pour des camions, avec une porte sectionnelle (1) et un espace de chargement pouvant être fermé au niveau d'une ouverture par la porte sectionnelle (1) qui présente plusieurs panneaux (2) montés de manière pivotante les uns sur les autres et pouvant être déplacés au moyen d'un entraînement, au moins un ressort (10) sur un arbre de ressort (7) assistant le relevage de la porte sectionnelle (1) et une sécurité anti-rupture de ressort (13) étant prévue pour arrêter la porte sectionnelle (1) en cas de rupture du ressort (10), la sécurité anti-rupture de ressort (13) présentant un pignon (16) relié à l'arbre de ressort (7) et un levier de blocage pivotant précontraint (18) qui peut être mis en prise avec le pignon (16) pour bloquer un mouvement de rotation de l'arbre de ressort (7), une extrémité du ressort (10) étant maintenue sur un adaptateur (21) de la sécurité anti-rupture de ressort (13), qui est monté de manière pivotante sur un support (14) de la sécurité anti-rupture de ressort (13) et qui, dans une position contrainte par le ressort (10), maintient le levier de blocage (18) hors de prise avec le pignon (16) et, en cas de rupture du ressort (10), libère le levier de blocage (18) de manière à ce qu'il vienne en prise avec le pignon (16),
**caractérisée en ce que** l'adaptateur (21) présente une ouverture (28) dans laquelle le pignon (16) est logé et l'adaptateur (21) présente deux trous oblongs en forme d'arc (22) dans chacun desquels est inséré un boulon (33) pour le montage de l'adaptateur (21), le levier de blocage (18) étant disposé dans un logement entre l'adaptateur (21) et une partie (25) du support (14), et le support (14) étant disposé dans une zone centrale de l'arbre de ressort (7) et présentant un passage (26) pour l'arbre de ressort (7).

2. Superstructure de véhicule selon la revendication 1, **caractérisée en ce que** le support (14) est de forme angulaire et une partie (24) du support (14) est fixée à un panneau fixe supérieur (12) de la superstructure de véhicule.

3. Superstructure de véhicule selon la revendication 1 ou 2, **caractérisée en ce que** le pignon (26) présente une ouverture (27) pour le passage de l'arbre de ressort (7).

4. Superstructure de véhicule selon l'une des revendications précédentes, **caractérisée en ce que** l'arbre de ressort (7) est relié sur des côtés opposés à un tambour à câble (15) pour relever les panneaux (2) de la porte sectionnelle.

5. Superstructure de véhicule selon l'une des revendications précédentes, **caractérisée en ce que** lorsque le levier de blocage (18) est en prise avec le pignon (16), le pignon (16) ne peut tourner que dans un sens pour relever les panneaux (2).
